# EUROPÄISCHE PATENTSCHRIFT

(11) **EP 0 299 958 B1**
(45) Veröffentlichungstag und Bekanntmachung des Hinweises auf die Patenterteilung: **12.02.1992**
(21) Anmeldenummer: 87902046.9
(22) Anmeldetag: 19.03.1987
(51) Int. Cl.: B63B 35/79, B63B 35/73

(54) **SURFBRETT**
SURF-BOARD
PLANCHE DE SURF

(30) Priorität: 21.03.1986 DE 3610043; 17.10.1986 DE 3635802
(43) Veröffentlichungstag der Anmeldung: 25.01.1989
(73) Patentinhaber: ENGELMANN, Dirk, D-1000 Berlin 27 (DE)
(72) Erfinder: ENGELMANN, Dirk, D-1000 Berlin 27 (DE)
(74) Vertreter: Jander, Dieter, Dipl.-Ing.
(86) Internationale Anmeldenummer: DE8700121
(87) Internationale Veröffentlichungsnummer: WO8705526

(56) Entgegenhaltungen:
- DE-A- 3 242 913
- US-A- 3 902 207
- US-A- 3 988 794

## Beschreibung

Die Erfindung bezieht sich auf ein Surfbrett, dessen Heckbereich in eine in vertikaler Richtung schmale, biegsame Zunge ausläuft, die durch eine Spannvorrichtung in ihrer Elastizität beeinflußt wird und auf ihrer Oberseite eine elastische Abdeckschicht aufweist, wobei die Spannvorrichtung aus zwei vertikalen, in Surfbrettlängsrichtung hintereinander angeordneten, oberhalb der Zunge angeordneten Stützen, von denen die vordere weitgehend starr gegenüber der Zunge ist und die hintere von der Zunge abgeht, einer Verbindung zwischen den Stützen und einem elastischen Element besteht.

Bei einem bekannten Surfbrett dieser Art (US-A- 3 902 207) ist die hintere Stütze beweglich gegenüber der Zunge. Außerdem ist die Verbindung zwischen den Stützen ein starrer Arm eines zweiarmigen Hebels, dessen zweiter Arm von der vorderen Stütze aus nach vorne ragt. Das elastische Element in Form einer Feder befindet sich zwischen dem vorderen Ende des nach vor ragenden Armes und einem Boden, der im geringen Abstand oberhalb der Zunge angeordnet ist.

Der hierbei verwendete zweiarmige Hebel bringt Probleme mit sich: Einerseits muß der Hebel im Drehbereich sehr kräftig ausgebildet sein, weil dort enhebliche Biegekräfte wirken. Andererseits ist das Lager des zweiarmigen Hebels beachtlichen Verschleißerscheinungen unterworfen, wenn es nicht ein Speziallager (Kugellager od.dgl.) ist. Wenn aber ein Speziallager verwendet wird, so verkompliziert und verteuert sich hierdurch das Surfbrett. Man darf ja nicht verkennen, daß der Hebel bei Benutzung des Brettes ständigen Hin- und Herbewegungen größeren und kleineren Ausmaßes unterworfen ist. Schließlich wird das Lager bei Verwendung eines einfachen Zapfenlargers, woran primär gedacht sein dürfte, zu Geräuschen Anlaß geben. Vor allen Dingen aber ist die bekannte Konstruktion nur bei einem kurzen, biegsamen Heck möglich: Bei Verlängerung des Hecks würden die Kräfte, die die Feder aufzunehmen hätte, entsprechend größer werden. Diese Kräftevergrößerung ließe sich in der Praxis nicht oder nur unter Eingehung anderer Nachteile auffangen: Das Gewicht der verschiedenen Teile würde sich entsprechend vergrößern, und/oder die Höhe des Brettes würde sich mindestens im Federbereich entsprechend vergrößern.

Der Erfindung liegt die Aufgabe zugrunde, das eingangs erwähnte Surfbrett derart auszubilden, daß der zweiarmige Hebel mit Lager in Fortfall kommt.

Diese Aufgabe wird erfindungsgemäß dadurch gelöst, daß die hintere Stütze starr gegenüber der Zunge ist, die vordere Stütze von der Zunge oder davor vom Surfbrett abgeht und das elastische Element in Form eines in sich elastischen oder eines elastisch abgefederten Stringers zwischen den Stützen angeordnet ist.

Ein in dieser Weise ausgebildetes Surfbrett hat keinen zweiarmigen Hebel mit Lager. Demgemäß fallen alle erwähnten Nachteile, nämlich Verschleiß und Geräusch (wenn es sich um ein einfaches Zapfenlager handelt) oder Verteuerung (wenn es sich um Speziallager handelt) und Erhöhung der Masse, weil der Hebel im Lagerbereich sehr kräftig ausgebildet sein muß, fort. Hinzu kommt, daß man das Heck (erheblich) länger als im bekannten Fall gestalten kann: Bei einer Verlängerung des Hecks treten die erwähnten Gewichts- und Raumprobleme nicht auf.

Es sei erwähnt, daß ein weiteres Surfbrett bekannt ist (US-A- 3 988 794), das zwar in Einzelheiten anders ausgebildet ist als das Surfbrett gemäß der US-A 3 902 207 und insofern nicht unter den Oberbegriff des Anspruchs 1 fällt, das aber mit einem zweiarmigen Hebel als Spannvorrichtung für eine schmale Zunge im Heckbereich des Surfbrettes arbeitet. Für dieses Surfbrett gelten demgemäß die gleichen Nachteile wie für das Surfbrett gemäß der US-A- 3 902 207.

Eine Weiterentwicklung der Erfindung besteht darin, daß der Raum oberhalb der Zunge von hochelastischem Material ausgefüllt ist. Das bringt u.a. den Vorteil mit sich, daß die Füße des Surfers abgefedert stehen, was als angenehm empfunden wird.

Weiterhin wird vorgeschlagen, daß sich unterhalb des Stringers zungenfeste oder stringerfeste Sockel befinden, die in geringem Abstand von dem Stringer oder der Zunge enden. Auf diese Weise wird erreicht, daß eine Verbiegung der Zunge nach unten begrenzt ist.

Ferner ist es zweckmäßig, wenn sich zwischen der Zunge und dem Stringer Federn befinden, die vorzugsweise hinsichtlich der Federcharakteristik verstellbar sind. Diese Maßnahme dient der Beeinflussung der Biegelinie der Zunge bei Verbiegung derselben nach oben oder unten.

Weitere Einzelheiten der Erfindung ergeben sich aus der Zeichnung.

Darin zeigen:
Fig. 1 einen Schnitt gemäß der Linie II-II der Fig. 2 durch eine erste Ausführungsform der Erfindung,
Fig. 2 eine Draufsicht dieser ersten Ausführungsform,
Fig. 3 eine Einzelheit in vertikalem Schnitt,
Fig. 4 einen Schnitt gemäß der Linie IV-IV der Fig. 5 durch eine zweite Ausführungsform der Erfindung,
Fig. 5 eine Draufsicht dieser zweiten Ausführungsform,
Fig. 6 einen Schnitt gemäß der Linie VI-VI der Fig. 7 durch eine dritte Ausführungsform der Erfindung und
Fig. 7 eine Draufsicht dieser dritten Ausführungsform.

Die Figuren 1 und 2 zeigen das hintere Ende eines erfindungsgemäßen Surfbrettes. Dieses besteht aus einer Zunge 1, zwei Stützen 2 und 3, einem zwischen den Stützen 2 und 3 eingespannten Stringer 4, einem elastischen Puffer 5 zwischen dem Stringer 4 und der Stütze 2, hochelastischem Ausfüllmaterial 6 oberhalb der Zunge 1 (in Fig. 2 ist das Material weggelassen) und Schlaufen 7 und 8 zum Halten der Füße des Surfers. Der Stringer 4 ist über einen Bolzen 9, der in Schlitze 10 zweier stützenfester Laschen 11 steckt, gegenüber der Stütze 2 längsverschieblich gelagert. Er stützt sich über eine Platte 12 an dem Gummipuffer 5 ab, der seinerseits mit seinem vorderen Ende der Stütze 2 anliegt. Der Gummipuffer 5 bewirkt also eine elastische Lagerung des Stringers 4 in Brettlängsrichtung.

Figur 3 zeigt diese Lagerung im einzelnen. Der Gummipuffer 5 wird von einer Schraube 13 durchzogen. Auf der Schraube 13 sitzt eine Mutter 14. Der Gummipuffer 5 hat im unbelasteten Zustand eine bikonvexe Form. Die beiden konvexen Flächen können mittels der Schraube 13 und der Mutter 14 zusammengedrückt werden. Auf diese Weise ist es möglich, die Elastizität des Gummipuffers 5 zu verstellen.

Die Figuren 4 und 5 zeigen das Heck einer anderen Ausführungsart. Diese besteht aus einer Zunge 1, einem Lagerarm 15, zwei Stringern 4, zwei elastischen Puffern 16, zungenfesten Sockeln 17, Federringen 18 zwischen den Stringern 4 und der Zunge 1 und Querstreben 19 zwischen den Stringern 4. Der Verband, bestehend aus dem Stringer 4 und dem Puffer 16, ist jeweils zwischen dem Lagerarm 15 und einem Stützpunkt 20 eingespannt. Letzterer befindet sich in einer Brettfläche, die vertikal oder schräg verläuft. Die Federn 18 sind über Schrauben 21 mit dem Stringer verbunden. Diese Schrauben ermöglichen es, den Abstand zwischen den Federn 18 und den Stringern 4 zu verändern und auf diese Weise die Federkraft der Federn 18 zu verstellen. Zwei hintereinander angeordnete, nicht dargestellte Fußschlaufen befinden sich zwischen dem Lagerarm 15 und der benachbarten Querstrebe 19 einerseits und den beiden Querstreben 19 andererseits. Der Raum oberhalb der Zunge 1 ist mit hochelastischem Material aus gefüllt.

Ein Puffer 16 kann hinsichtlich seiner Elastizität einstellbar sein. Er kann andererseits auch fehlen. Dann sollte allerdings der Stringer 4 in sich elastisch sein. Auch ist es denkbar, daß zwischen dem Stringer 4 und dem Lager 20 bzw. dem Puffer 16 in der Grundstellung des Brettes ein Abstand herrscht, dergestalt, daß in einem Anfang Biegebereich der Zunge die Biege- und Torsionskräfte allein von der Zunge aufgebracht werden und Stringer und Anschlag-fläche als Biegebegrenzung dienen.

Die Figuren 6 und 7 zeigen eine Ausführungsform, die dadurch gekennzeichnet ist, daß ein Heck entsprechend der erfindungsgemäßen Ausbildung nachträglich an ein Surfbreit herkömmlicher Art, bei dem das Heck abgeschnitten worden ist, angesetzt worden ist. Die Zunge 1 steht nach vorn weiter über als der übrige Teil des Hecks. Ihr überstehender Teil ist mittels Dübel 22 an dem restlichen Teil des Surfbrettes befestigt. Außerdem ragen aus diesem restlichen Teil nach hinten Laschen 23, an denen die Stringer 4 befestigt sind. Mit 17 sind wieder zungenfeste Sockel, mit 18 einstellbare Federn (in diesem Falle Schraubenfedern), mit 19 eine Querstrebe und mit 8 eine Fußschlaufe bezeichnet. Die hintere Fläche des restlichen Teils des Surfbrettes ist durch eine Schicht 24 aus hochfestem Kunststoff versehen.

Die Stringer 4 sind über Gummipuffer 25 mit den Laschen 23 verbunden. Diese Puffer haben die Form gebogener Quader. Sie können mittels Schrauben 26 derart zusammengedrückt werden, daß sie sich einem ungebogenen Quader annähern. Auf diese Weise ist die Elastizität der Gummipuffer erhöhbar.

## Patentansprüche

1. Surfbrett, dessen Heckbereich in eine in vertikaler Richtung schmale, biegsame Zunge (1) ausläuft, die durch eine Spannvorrichtung in ihrer Elastizität beeinflußt wird und auf ihrer Oberseite eine elastische Abdeckschicht aufweist, wobei die Spannvorrichtung aus zwei vertikalen, in Surfbrettlängsrichtung hintereinander angeordneten, oberhalb der Zunge (1) angeordneten Stützen (2;20;23 bzw 3;15), von denen die vordere (2;20;23) weitgehend starr gegenüber der Zunge (1) ist und die hintere (3,15) von der Zunge (1) abgeht, einer Verbinding zwischen den Stützen (2;20;23 bzw. 3;15) und einem elastischen Element besteht, dadurch **gekennzeichnet**, daß die hintere Stütze (3;15) starr gegenüber der Zunge (1) ist, die vordere Stütze (2;2o;23) von der Zunge (1) oder davor vom Surfbrett abgeht und das elastische Element in Form eines in sich elastischen oder eines elastisch abgefederten Stringers (4) zwischen den Stützen (22,3;2o,15;23) angeordnet ist.

2. Surfbrett nach Anspruch 1, dadurch **gekennzeichnet**, daß der Raum oberhalb der Zunge (1) von hochelastischem Material (6) ausgefüllt ist.

3. Surfbrett nach Anspruch 1 oder 2, dadurch **gekennzeichnet**, daß die elastische Abfederung (5;16;25) des Stringers (4) an den Stützen einstellbar ist.

4. Surfbrett nach einem der Ansprüche 1 bis 3, dadurch **gekennzeichnet**, daß ein Federteil (5;16;25) in Längsrichtung des Stringers (4) vor diesem an der vorderen Stütze (2;2o;23) angeordnet ist.

5. Surfbrett nach Anspruch 3 oder 4, dadurch **gekennzeichnet**, daß ein Federteil (5;16;25) ein elastischer Körper ist, der durch eine Spannschraube (13;26) verformbar ist.

6. Surfbrett nach Anspruch 5, dadurch **gekennzeichnet**, daß der Körper (5) von einer Spannschraube (13) durchsetzt ist und in Zusammendrückrichtung im unbelasteten Zustand beidseitig konvex ist.

7. Surfbrett nach Anspruch 5, dadurch **gekennzeichnet**, daß der Körper (25) im unbelasteten Zustand einem gebogenen Quader entspricht und bei Verformung durch die Spannschraube (26) der ungebogenen Quaderform angenähert wird.

8. Surfbrett nach einem der Ansprüche 1 bis 7, dadurch **gekennzeichnet**, daß der Stringer (4) einen vertikalen Abstand von der Zunge (1) aufweist.

9. Surfbrett nach einem der Ansprüche 1 bis 8, dadurch **gekennzeichnet**, daß die vordere Stütze (2o;23) in den vor der Zunge (1) befindlichen Bretteil integriert ist.

1o. Surfbrett nach einem der Ansprüche 1 bis 9, dadurch **gekennzeichnet**, daß sich unterhalb des Stringers (4) zungenfeste oder stringerfeste Sockel (17) befinden, die in geringem Abstand von dem Stringer oder der Zunge (1) enden.

11. Surfbrett nach einem der Ansprüche 1 bis 10, dadurch **gekennzeichnet**, daß sich zwischen der Zunge (1) und dem Stringer (4) Federn (18) befinden, die vorzugsweise hinsichtlich ihrer Federcharakteristik verstellbar sind.

12. Surfbrett nach Anspruch 11, dadurch **gekennzeichnet**, daß eine der Federn (18) eine Schraubenfeder ist, die sich unten an der Zunge (1) abstützt und oben an dem Stringer (4) vorzugsweise mittels einer Schraube, mit der der Abstand zwischen Feder (18) und Stringer (4) verändert werden kann, befestigt ist.

13. Surfbrett nach Anspruch 2, dadurch **gekennzeichnet**, daß das hochelastische Material (6) Schaumstoff ist, von dem mindestens die äußeren Poren geschlossen sind.

14. Surfbrett nach einem der Ansprüche 1 bis 13, dadurch **gekennzeichnet**, daß zwei abgestützte Stringer (4) in Surfbrettquerrichtung nebeneinander vorgesehen sind.

15. Surfbrett nach Anspruch 14, dadurch **gekennzeichnet**, daß sich zwischen den beiden Stringern (4) mindestens eine Querstrebe (19) befindet.

16. Surfbrett nach einem der Ansprüche 1 bis 15, dadurch **gekennzeichnet**, daß ein neues Heck bei Entfernen eines alten Hecks von einem Surfbrett herkömmlicher Art an dem verbleibenden Teil des letzteren angesetzt wird (Fig. 6 und 7).

17. Surfbrett nach Anspruch 16, dadurch **gekennzeichnet**, daß das neue Heck einen Bausatz darstellt, dessen Teile vor Anbau an den restlichen Teil des Brettes ganz oder teilweise zusammengesetzt sind.

18. Surfbrett nach Anspruch 16, dadurch **gekennzeichnet**, daß die Zunge (1) des neuen Hecks gegenüber dem restlichen Teil des neuen Hecks nach vorn übersteht, daß dieser Überstand an dem restlichen Teil des alten Surfbrettes vorzugsweise mittels Dübel (22) befestigt ist und daß an dem restlichen Teil des alten Surfbrettes hinten, oben eine Lasche (23) angesetzt ist, an der ein Stringer (4) befestigt ist.

19. Surfbrett nach einem der Ansprüche 16 bis 18, dadurch **gekennzeichnet,** daß die hinteren Flächenbereiche des restlichen Teils des alten Surfbrettes mit einer Schicht (24) aus hochfestem Kunststoff überzogen sind.

2o. Surfbrett nach Anspruch 15, dadurch **gekennzeichnet**, daß eine Fußschlaufe (8) an der Querstrebe (19) befestigt ist.

21. Surfbrett nach Anspruch 15, dadurch **gekennzeichnet**, daß die Verbindungen der Stützen mit den Stringern (4) so locker sind, daß die Verbiegungen und Torsionen der Zunge (1) innerhalb bestimmter Grenzen möglich sind.

## Claims

1. A surfboard, the aft region of which terminating in a in the vertical direction narrow flexible tongue which is effected in its elasticity by an elastic device and has an elastic covering material on top, whereby the elastic device consists of two vertical supports (2;20;23 resp. 3;15) arranged in succession in the longitudinal direction of the surfboard above the tongue (1), the forward one (2;20;23) of said supports is largely inflexible against the tongue (1) and the rear one (3;15) of said supports extends from the tongue (1), a connection between the supports (2;20;23 resp. 3;15) and an elastic element, characterized in that the rear support (3;15) is inflexible against the tongue (1), that the forward support (2;20;23) leaves the surfboard from the tongue (1) or in front of said tongue and that the elastic element is arranged in form of a stringer (4), which is intrinsically elastic or is mounted elastically, between the supports (22,3;20,15;23).

2. A surfboard according to claim 1, characterized in that the space above the tongue (1) is filled with highly elastic material (6).

3. A surfboard according to claim 1 or 2, characterized in that the elastic mounting (5;16;25) of the stringer (4) on the supports is adjustable.

4. A surfboard according to one of claims 1 to 3, characterized in that a spring part ( 5;16;25) is arranged in the longitudinal direction of the stringer (4) in front of said stringer at the forward support (2;20;23).

5. A surfboard according to claim 3 or 4, characterized in that a spring part (5;16;25) is an elastic body which is deformable by means of a tension screw (13;26).

6. A surfboard according to claim 5, characterized in that the body (5) has a tension screw (13) passing through it and in the non-loaded state is convex on both sides in the direction of compression.

7. A surfboard according to claim 5, characterized in that the body (25), in the non-loaded state, corresponds to a curved cuboid and, when deformed by means of the tension scew (26), approximates to the non-curved cuboid form.

8. A surfboard according to one of claims 1 to 7, characterized in that the stringer (4) has a vertical distance from the tongue (1).

9. A surfboard according to one of claims 1 to 8, characterized in that the forward support (20;23) is incorporated in the board part located in front of the tongue (1).

10. A surfboard according to one of claims 1 to 9, characterized in that underneath the stringer (4) there are plinths (17) which are fixed to the tongue or fixed to the stringer and which end at a short distance from the stringer or the tongue (1).

11. A surfboard according to one of claims 1 to 10, characterized in that there are springs (18) between the tongue (1) and the stringer (4), which springs are preferably adjustable in relation to their spring characteristic.

12. A surfboard according to claim 11, characterized in that one of the springs (18) is a helical spring which at the bottom is supported on the tongue (1) and at the top is fastened to the stringer (4) preferably by means of a screw, with which the distance between spring (18) and stringer (4) can be varied.

13. A surfboard according to claim 2, characterized in that the highly elastic material (6) is foam, at least the outer pores of which are closed.

14. A surfboard according to one of claims 1 to 13, characterized in that two supported stringers (4) are provided next to one another in the transverse direction of the surfboard.

15. A surfboard according to claim 14, characterized in that at least one cross-strut (19) is located between the two stringers (4).

16. A surfboard according to one of claims 1 to 15, characterized in that, when an old aft has been removed from a surfboard of conventional design, a new aft is attached to the remaining part of the latter (Figures 6 and 7).

17. A surfboard according to claim 16, characterized in that the new aft constitutes a construction kit, the parts of which are assembled completely or partially before attachment to the remaining part of the board.

18. A surfboard according to claim 16, characterized in that the tongue (1) of the new aft projects forwards relative to the remaining part of the new aft, that this projecting part is fastened to the remaining part of the old surfboard, preferably by means of dowels (22), and that a bracket (23), to which a stringer (4) is fastened, is attached to the remaining part of the old surfboard at the rear and at the top.

19. A surfboard according to one of claims 16 to 18, characterized in that the rear surface regions of the remaining part of the old surfboard are covered with a layer (24) of high-strength plastic.

20. A surfboard according to claim 15, characterized in that a foot loop (8) is fastened to the cross-strut (19).

21. A surfboard according to claim 15, characterized in that the connections of the supports with the stringers (4) are so loose that bending and twisting of the tongue (1) are possible within specific limits.

## Revendications

1. Planche de surf, dont la région arrière se termine par une langue flexible (1), étroite en direction verticale, dont l'élasticité est influencée par un dispositif tendeur et qui présente sur le dessus une couche de recouvrement élastique, le dispositif tendeur comportant deux supports verticaux (respectivement 2;20;23 et 3;15), disposés au-dessus de la langue (1) et l'un à la suite de l'autre dans la direction longitudinale de la planche de surf, le support avant (2;20;23) étant essentiellement rigide par rapport à la langue (1) et le support arrière (3;15) partant en saillie de la langue (1), et le dispositif tendeur comportant également une liaison entre les supports (respectivement 2;20;23 et 3;15) et un élément élastique, **caractérisée** en ce que le support arrière (3;15) est rigide par rapport à la langue (1), le support avant (2;20;23) part en saillie de la langue (1) ou de la planche de surf en avant de la langue, et l'élément élastique est disposé entre les supports (2,3; 20,15; 23) sous la forme d'un raidisseur (4) à élasticité propre ou bien élastiquement suspendu.

2. Planche de surf selon la revendication 1, caractérisée en ce que l'espace au-dessus de la langue (1) est rempli de matériau à haute élasticité (6).

3. Planche de surf selon la revendication 1 ou 2, caractérisée en ce que la suspension élastique (5;16;25) du raidisseur (4) sur les supports est réglable.

4. Planche de surf selon l'une des revendications 1 à 3, caractérisée en ce qu'un élément de ressort (5;16;25) est disposé sur le support avant (2;20;23) en avant du raidisseur (4) dans la direction longitudinale de ce dernier.

5. Planche de surf selon la revendication 3 ou 4, caractérisée en ce que l'élément de ressort (5;16;25) est un corps élastique qui peut être déformé par une vis de serrage (13;26).

6. Planche de surf selon la revendication 5, caractérisée en ce que le corps (5) est traversé par une vis de serrage (13) et, à l'état non sollicité, est convexe des deux côtés dans la direction de compression.

7. Planche de surf selon la revendication 5, caractérisée en ce que le corps (25) correspond à l'état non sollicité à un parallélépipède incurvé et, lors de sa déformation par la vis de serrage (26), se rapproche de la forme non incurvée du parallélépipède.

8. Planche de surf selon l'une des revendications 1 à 7, caractérisée en ce que le raidisseur (4) est verticalement distant de la langue (1).

9. Planche de surf selon l'une des revendications 1 à 8, caractérisée en ce que le support avant (20; 23) est incorporé dans la partie de la planche qui se trouve en avant de la langue (1).

10. Planche de surf selon l'une des revendications 1 à 9, caractérisée en ce que des plots (17) solidaires de la langue ou solidaires du raidisseur se trouvent en dessous du raidisseur (4), et se terminent à faible distance du raidisseur ou de la langue (1).

11. Planche de surf selon l'une des revendications 1 à 10, caractérisée en ce que des ressorts (18), dont la caractéristique de ressort est de préférence réglable, se trouvent entre la langue (1) et le raidisseur (4).

12. Planche de surf selon la revendication 11, caractérisée en ce qu'un des ressorts (18) est un ressort hélicoïdal, qui s'appuie vers le bas contre la langue (1), et qui est fixé vers le haut au raidisseur (4) de préférence par l'intermédiaire d'une vis, qui permet de modifier la distance entre le ressort (18) et le raidisseur (4).

13. Planche de surf selon la revendication 2, caractérisée en ce que le matériau à haute élasticité (6) est un matériau alvéolaire dont au moins les pores extérieurs sont fermés.

14. Planche de surf selon l'une des revendications 1 à 13, caractérisée en ce que deux raidisseurs (4) pourvus de supports sont prévus l'un à côté de l'autre dans la direction transversale de la planche de surf.

15. Planche de surf selon la revendication 14, caractérisée en ce qu'au moins une entretoise (19) est présente entre les deux raidisseurs (4).

16. Planche de surf selon l'une des revendications 1 à 15, caractérisée en ce qu'une nouvelle région arrière est mise en place sur la partie restante d'une planche de surf conventionnelle dont on a déposé l'ancienne région arrière (figures 6 et 7).

17. Planche de surf selon la revendication 16, caractérisée en ce que la nouvelle région arrière constitue un ensemble de pièces, dont les pièces individuelles sont en totalité ou pour partie assemblées entre elles avant la mise en place sur la partie restante de la planche.

18. Planche de surf selon la revendication 16, caractérisée en ce que la langue (1) de la nouvelle région arrière dépasse vers l'avant par rapport au reste de la nouvelle région arrière, en ce que cette partie dépassante est fixée à la partie restante de l'ancienne planche de surf de préférence à l'aide de chevilles (22), et en ce qu'une patte (23), à laquelle est fixé un raidisseur (4), est mise en place sur le dessus à l'arrière de la partie restante de l'ancienne planche de surf.

19. Planche de surf selon l'une des revendications 16 à 18, caractérisée en ce que les zones de surface arrière de la partie restante de l'ancienne planche de surf sont recouvertes d'une couche (24) de matière plastique à haute résistance.

20. Planche de surf selon la revendication 15, caractérisée en ce qu'une boucle (8) pour le pied est fixée à l'entretoise (19).

21. Planche de surf selon la revendication 15, caractérisée en ce que les liaisons des supports avec les raidisseurs (4) sont suffisamment lâches pour permettre des déformations en flexion et des torsions de la langue (1) dans des limites données.
